# EUROPÄISCHE PATENTSCHRIFT

(11) **EP 0 887 498 B1**
(45) Veröffentlichungstag und Bekanntmachung des Hinweises auf die Patenterteilung: **12.06.2002**
(21) Anmeldenummer: 98107164.0
(22) Anmeldetag: 20.04.1998
(51) Int. Cl.: E05B 59/00, E05B 55/06, E05B 65/10

(54) **Panikschloss**
Emergency lock
Serrure anti-panique

(30) Priorität: 27.06.1997 DE 19727364
(43) Veröffentlichungstag der Anmeldung: 30.12.1998
(73) Patentinhaber: Wilh. Schlechtendahl & Söhne GmbH & Co. KG, D-42579 Heiligenhaus (DE)
(72) Erfinder: Bode, Georg, 42327 Wuppertal (DE); Meerkamp, Manfred, 42579 Heiligenhaus (DE); Wasserlos, Wolfgang, 42549 Velbert (DE)
(74) Vertreter: Niemann, Uwe, Dr.-Ing.

(56) Entgegenhaltungen:
- EP-A- 0 204 944
- EP-A- 0 425 431
- EP-A- 0 537 531
- EP-A- 0 668 425

## Beschreibung

Die Erfindung betrifft ein Panikschloß mit einem Gehäuse, einem darin angeordneten, von einer Außenhandhabe betätigbaren äußeren Nußteil, einem dazu koaxialen inneren Nußteil, das an einer Falle angreift und von einer Innenhandhabe betätigbar ist, sowie mit einem Kupplungshebel, der zwischen einer die beiden Nußteile miteinander kuppelnden Stellung und einer die beiden Nußteile freigebenden Stellung verschwenkbar ist, wobei der Kupplungshebel mit einem Steuerarm an einer mittels eines Schlüssels oder eines Zylinderschlosses verstellbaren Riegelplatte geführt ist.

Ein derartiges Panikschloß ist bekannt (DE-GM 82 16 056). Der Kupplungshebel ist verschwenkbar und längsverschieblich an einem gehäusefesten Zapfen gelagert, der oberhalb der beiden Nußteile angeordnet ist. Er besitzt eine Nase, die zum Kuppeln der beiden Nußteile zwischen die beiden Nußteile einschwenkt und mit dort vorhandenen Anschlägen zusammenwirkt. Das untere, als Steuerarm ausgebildete Ende des Kupplungshebels ist verschwenkbar und längsverschieblich an der Riegelplatte gelagert. Bei dieser Ausführung trägt die Riegelplatte keinen Riegel. Es ist aber auch ein Panikschloß bekannt (EP 02 04 944), bei der die Riegelplatte einen aus- und einschließbaren Riegel trägt. Bei dieser Ausführung sind allerdings drei Nußteile vorhanden, wobei das mittlere Nußteil die Falle betätigt und der Kupplungshebel das mittlere und das äußere Nußteil kuppelt.

Bei beiden Ausführungen wird der Kupplungshebel nur dann in die die beiden Nußteile freigebende Stellung verschwenkt, bei der die Außenbetätigung gleichsam leerläuft, wenn die Riegelplatte bzw. der Riegel ausgeschlossen wird. Es besteht aber das Bedürfnis, den Kupplungshebel auch dann in die die beiden Nußteile freigebende Stellung zu verschwenken, wenn die Riegelplatte bzw. der Riegel noch eingeschlossen ist.

Dementsprechend liegt der Erfindung die Aufgabe zugrunde, die Außenbetätigung der Paniktür sowohi bei ausgeschlossenem Riegel als auch bei eingeschlossenem Riegel auszukuppeln.

Diese Aufgabe wird dadurch gelöst, daß der Kupplungshebel an einem gehäusefesten Zapfen schwenkbar gelagert ist und als zweiarmiger Hebel einen Kupplungsarm sowie den Steuerarm aufweist und daß an der Riegelplatte ein im wesentlichen orthogonal zur Bewegungsrichtung der Riegelplatte verstellbarer Rastschieber gelagert ist, der eine über die Riegelplatte hinausragende Schaltnase aufweist, die bei eingeschlossener Riegelplatte im Bewegungsbereich des Schlüssels oder des Zylinderschlosses liegt, und daß der Rastschieber einen Zapfen trägt, an dem eine Steuerkurve des Steuerarms geführt ist. Wird bei eingeschlossenem Riegel der Schlüssel oder das Zylinderschloß in Öffnungsrichtung gedreht, dann wird dabei der Rastschieber angehoben und der Kupplungshebel über den Zapfen des Rastschiebers und die Steuerkurve am Steuerarm in diejenige Stellung verschwenkt, in der die beiden Nußteile freigegeben sind, - also die Außenbetätigung leerläuft. Diese Stellung des Kupplungshebels bleibt auch dann erhalten, wenn anschließend der Riegel ausgeschlossen wird. Vorzugsweise können die Raststellungen des Rastschiebers durch eine Rastfeder bestimmt sein. Die Rückführung des Rastschiebers erfolgt bei Betätigung der Innenhandhabe, wobei die Riegelplatte mittels eines von der inneren Nuß betätigbaren Panikhebels in die eingeschlossene Stellung rückführbar ist.

Bei einer bevorzugten Ausführung der Erfindung greift der Kupplungsarm des Kupplungshebels an einem zwischen den beiden Nußteilen geführten Kulissenstein an, der zwischen einer die beiden Nußteile kuppelnden Stellung und einer die beiden Nußteile freigebenden Stellung radial verschieblich ist. Dabei weist der Kulissenstein im Querschnitt ein U-förmiges Profil auf und ist mit der Außenseite seines U-Stegs an der Innenseite eines der Nußteile in radialer Richtung geführt und greift mit seinen U-Schenkeln in eine im wesentlichen H-förmige Ausnehmung an der Innenseite des anderen Nußteils ein. Die zwischen den H-Stegen der Ausnehmung verbleibenden Rippen bilden Widerlager für die U-Schenkel des Kulissensteins, wenn der Kulissenstein vom Kupplungshebel in eine entsprechende Position gebracht worden ist. Insbesondere kann die Breite des einen H-Schenkels sowie der Abstand zwischen den H-Schenkeln im wesentlichen der Breite eines U-Schenkels entsprechen, während die Breite des anderen H-Schenkels im wesentlichen dem Abstand zwischen den U-Schenkeln des Kulissensteins entspricht, wobei die Breite H-Stegs der Länge des Kulissensteins entspricht. Auch die Stellungen des Kulissensteins können durch eine Rastfeder bestimmt sein. Der Kupplungsarm weist zweckmäßig einen zwischen die U-Schenkel des Kulissensteins eingreifenden Vorsprung auf.

Im folgenden wird ein in der Zeichnung dargestelltes Ausführungsbeispiel der Erfindung erläutert; es zeigen:
- Figur 1: schematisch eine Draufsicht auf ein geöffnetes Panikschloß,
- Figur 2: den Gegenstand nach Figur 1 in einer anderen Funktionsstellung,
- Figur 3: eine Draufsicht auf das innere Nußteil,
- Figur 4: eine Draufsicht, teilweise geschnitten, auf das äußere Nußteil,
- Figur 5: eine Rastfeder,
- Figur 6: die Draufsicht auf einen Kulissenstein,
- Figur 7: eine Seitenansicht des Gegenstandes nach Figur 6,
- Figur 8: eine Draufsicht, teilweise geschnitten, auf die zusammengesetzten Nußteile,
- Figur 9: den Gegenstand nach Figur 8 in einer anderen Funktionsstellung.

Zu dem dargestellten Panikschloß gehört ein Schloßgehäuse 1 mit Stulpplatte 2, einer im Schloßgehäuse 1 geführten Falle 3, einem im Schloßgehäuse 1 geführten Riegel 4 und einem Riegelstangenanschluß 5 am oberen Ende des Schloßgehäuses 1.

Die Falle 3 weist einen Fallenschwanz 6 mit einer Abbiegung 7 auf, an der ein Vorsprung 8 eines mit einer Innenhandhabe verbindbaren Nußteils 9 angreift. Das innere Nußteil 9 ist in üblicher Weise an einer Feder 10 abgestützt. Der Vorsprung 8 des inneren Nußteils 9 greift auch an einer Betätigungseinrichtung 11 des Riegelstangenanschlusses 5 an.

Koaxial zum inneren Nußteil 9 ist ein äußeres Nußteil 12 angeordnet, das mit einer Außenhandhabe betätigbar ist.

Der Riegel 4 ist mit einer Riegelplatte 13 verbunden, die sich oberhalb einer Öffnung 14 für ein nicht dargestelltes Zylinderschloß befindet. Die Riegelplatte 13 besitzt unterseitig eine Ausnehmung 15 für einen Schließdaumen des Zylinderschlosses, der auch eine in üblicher Weise federbelastete Zuhaltung 16 betätigt. An einer Nase 17 des inneren Nußteils 9 ist ein Lenker 18 gelagert, der die Zuhaltung 16 aushebt, wenn das innere Nußteil 9 im Sinne einer Einschließbewegung verdreht wird. Dabei verschwenkt die Nase 17 auch einen gehäusefest bei 19 gelagerten Panikhebel 20, dessen unteres Ende 21 in eine zugeordnete Ausnehmung der Riegelplatte 13 eingreift.

An der Riegelplatte 13 ist ein Rastschieber 22 im wesentlichen orthogonal zur Bewegungsrichtung der Riegelplatte 13 verschieblich gelagert. Die Raststellungen des Rastschiebers 22 werden durch eine Rastfeder 23 bestimmt. Der Rastschieber 22 weist einen Zapfen 24 auf, der eine Steuerkurve 25 am Steuerarm 26 eines bei 27 gehäusefest gelagerten Kupplungshebels 28 angreift. Zum Kupplungshebel 28 gehört auch ein Kupplungsarm 29 mit einem davon abgewinkelten Vorsprung 30.

Der Vorsprung 30 greift zwischen das innere Nußteil 9 und das äußere Nußteil 12 sowie zwischen die U-Schenkel 31 eines im Querschnitt U-förmigen Kulissensteins 32, dessen U-Steg 33 in einer innenseitigen Ausnehmung 34 des inneren Nußteils 9 im wesentlichen radial verschieblich geführt ist. Das äußere Nußteil 12 weist innenseitig eine H-förmige Ausnehmung 35 auf, in die die U-Schenkel 31 des Kulissensteins 32 ragen. Die Breite des inneren H-Schenkels 36 entspricht im wesentlichen der Breite eines U-Schenkels 31 des Kulissensteins 32. Die Breite des äußeren H-Schenkel 37 entspricht im wesentlichen dem Abstand zwischen den U-Schenkeln 31 des Kulissensteins 32. Die Breite des H-Stegs 38 entspricht der Länge des Kulissensteins 32. Der H-Steg 38 wird begrenzt von zwei Rippen 39, die als Anschlag für den U-Schenkel 31 des Kulissensteins 32 dienen, wenn dieser seine radial äußere Position einnimmt und dann das äußere Nußteil 12 mit dem inneren Nußteil 9 kuppelt.

In Figur 8 ist die entkuppelte Stellung zwischen innerem Nußteil 9 und äußerem Nußteil 12 wiedergegeben. Dabei befindet sich der Kulissenstein 32 in seiner inneren Position, bei der die Rippen 39 des äußeren Nußteils 12 sich zwischen den beiden U-Schenkeln 31 des Kulissensteins 32 bewegen können, so daß bei Betätigung des äußeren Nußteils 12 mit einer Außenhandhabe die Falle 3 und alle übrigen Bauteile des Panikschlosses nicht betätigt werden. Der Kulissenstein 32 wird dabei mit einer Rastfeder 40 in dieser Funktionsstellung gehalten, die auch in Figur 1 wiedergegeben ist.

Sollen, ausgehend von der Funktionsstellung nach Figur 1, die beiden Nußteile 9, 12 miteinander gekuppelt werden, dann wird der Schlüssel oder Schließdaumen des Zylinderschlosses in Einschließbewegung gedreht, bis er auf eine über die Unterkante der Riegelplatte 13 ragende Schaltnase 41 trifft und dabei den Rastschieber 22 anhebt. Über den Zapfen 24 und die Steuerkurve 25 am Steuerarm 26 des Kupplungshebels 28 wird dann der Kupplungshebel 28 in die in Figur 2 wiedergegebene Funktionsstellung verschwenkt, wobei sein zwischen die U-Schenkel 31 des Kulissensteins 32 greifender Vorsprung 30 am Kupplungsarm 29 den Kulissenstein 32 in die äußere Funktionsstellung mitnimmt, bei der die U-Schenkel 31 des Kulissensteins 32 sich zwischen den Rippen 39 befinden. Damit ist das äußere Nußteil 12 an das innere Nußteil 9 angekuppelt. Wird nunmehr die Außenhandhabe betätigt, dann wird die Falle 3 eingezogen.

Ausgehend von der Funktionsstellung nach Figur 1 kann auch der Riegel 4 in üblicher Weise ausgeschlossen werden. Dabei bleibt die Funktionsstellung des Kupplungshebels 28 erhalten, das heißt, das äußere Nußteil 12 ist vom inneren Nußteil 9 abgekuppelt. Wird mit Hilfe der Innenhandhabe die Falle 3 eingeschlossen, dann wird über den Lenker 18 auch die Zuhaltung 16 ausgehoben und über den Panikhebel 20 der Riegel 4 wieder eingeschlossen.

## Patentansprüche

1. Panikschloß mit einem Gehäuse (1) einem darin angeordneten, von einer Außenhandhabe betätigbaren äußeren Nußteil (12) einem dazu koaxialen inneren Nußteil (9), das an einer Falle angreift und von einer Innenhandhabe betätigbar ist, sowie mit einem Kupplungshebel (28), der zwischen einer die beiden Nußteile (9, 12) miteinander kuppelnden Stellung und einer die beiden Nußteile (9, 12) freigebenden Stellung verschwenkbar ist, wobei der Kupplungshebel (28) mit einem Steuerarm (26) an einer mittels eines Schlüssels oder eines Zylinderschlosses verstellbaren Riegelplatte (13) geführt ist, **dadurch gekennzeichnet , daß** der Kupplungshebel (28) an einem gehäusefesten Lager (27) schwenkbar gelagert ist und als zweiarmiger Hebel einen Kupplungsarm (29) sowie den Steuerarm (26) aufweist, daß an der Riegelplatte (13) ein im wesentlichen orthogonal zur Bewegungsrichtung der Riegelplatte (13) verstellbarer Rastschieber (22) gelagert ist, der eine über die Riegelplatte (13) hinausragende Schaltnase (41) aufweist, die bei eingeschlossener Riegelplatte (13) im Bewegungsbereich des Schlüssels oder des Zylinderschlosses liegt, und daß der Rastschieber (22) einen Zapfen (24) trägt, an dem eine Steuerkurve (25) des Steuerarms (26) geführt ist.

2. Panikschloß nach Anspruch 1, **dadurch gekennzeichnet , daß** die Raststellungen des Rastschiebers (22) durch eine Rastfeder (23) bestimmt sind.

3. Panikschloß nach Anspruch 1 oder 2, **dadurch gekennzeichnet, daß** die Riegelplatte (13) mittels eines von dem inneren Nußteil (9) betätigbaren Panikhebels (20) in die eingeschlossene Stellung rückführbar ist.

4. Panikschloß nach einem der Ansprüche 1 bis 3, **dadurch gekennzeichnet, daß** der Kupplungsarm (29) des Kupplungshebels (28) an einem zwischen den beiden Nußteilen (9, 12) geführten Kulissenstein (32) angreift, der zwischen einer die beiden Nußteile (9, 12) kuppelnden Stellung und einer die beiden Nußteile (9, 12) freigebenden Stellung radial verschieblich ist.

5. Panikschloß nach Anspruch 4, **dadurch gekennzeichnet, daß** der Kulissenstein (32) im Querschnitt ein U-förmiges Profil aufweist und mit der Außenseite seines U-Steges (33) an der Innenseite eines der Nußteile (9, 12) in radialer Richtung geführt ist sowie mit seinen U-Schenkeln (31) in eine im wesentlichen H-förmige Ausnehmung (35) an der Innenseite des anderen Nußteils (9, 12) eingreift.

6. Panikschloß nach Anspruch 5, **dadurch gekennzeichnet, daß** die Breite des einen H-Schenkels (36) des Kulissensteins (32) sowie der Abstand zwischen den H-Schenkeln (36, 37) im wesentlichen der Breite eines U-Schenkels (31) entspricht, daß die Breite des anderen H-Schenkels (37) im wesentlichen dem Abstand zwischen den U-Schenkeln (31) des Kulissensteins (32) entspricht und daß die Breite des H-Stegs (38) der Länge des Kulissensteins (32) entspricht.

7. Panikschloß nach einem der Ansprüche 4 bis 6, **dadurch gekennzeichnet, daß** die Stellungen des Kulissensteins (32) durch eine Rastfeder (40) bestimmt sind.

8. Panikschloß nach einem der Ansprüche 5 bis 7, **dadurch gekennzeichnet, daß** der Kupplungsarm (29) einen zwischen die U-Schenkel (31) des Kulissensteins (32) eingreifenden Vorsprung (30) aufweist.

## Claims

1. Panic lock comprising a housing (1), an outer nut member (12) arranged therein and actuable by an outer handle, an inner nut member (9), which is coaxial therewith and which engages at a latch and is actuable by an inner handle, and a coupling lever (28) pivotable between a setting coupling the two nut members (9, 12) together and a setting releasing the two nut members (9, 12), wherein the coupling lever (28) is guided by a control arm (26) at a lock plate (13) adjustable by means of a key or cylinder lock, **characterised in that** the coupling lever (28) is pivotably mounted at a bearing (27) fixed relative to the housing and as a double-arm lever has a coupling arm (29) and the control arm (26), that mounted at the lock plate (13) is a detent slider (22) which is adjustable substantially perpendicularly to the movement direction of the lock plate (13) and has a switching lug (41), which projects beyond the lock plate (13) and which lies in the range of movement of the key or cylinder lock when the lock plate (13) is included, and that the detent slider (22) carries a pin (24) at which a control cam (25) of the control arm (26) is guided.

2. Panic lock according to claim 1, **characterised in that** the detent settings of the detent slider (22) are determined by a detent spring (23).

3. Panic lock according to claim 1 or 2, **characterised in that** the lock plate (13) can be returned to the included setting by means of a panic lever (20) actuable by the inner nut member (9).

4. Panic lock according to one of claims 1 to 3, **characterised in that** the coupling arm (29) of the coupling lever (28) engages at a guide block (32) which is guided between the two nut members (9, 12) and is radially displaceable between a setting coupling the two nut members (9, 12) and a setting releasing the two nut members (9, 12).

5. Panic lock according to claim 4, **characterised in that** the guide block (32) has a U-shaped profile in cross-section and is guided in radial direction by the outer side of a U-shaped web (33) at the inner side of one of the nut members (9, 12) as well as engages by its U limbs (31) in a substantially H-shaped recess (35) at the inner side of the other nut member (9, 12).

6. Panic lock according to claim 5, **characterised in that** the width of one H limb (36) of the guide block (32) as well as the spacing between the H limbs (36, 37) substantially corresponds with the width of a U limb (31), that the width of the other H limb (37) substantially corresponds with the spacing between the U limbs (31) of the guide block (32) and that the width of the H web (38) corresponds with the length of the guide block (32).

7. Panic lock according to one of claims 4 to 6, **characterised in that** the settings of the guide block (32) are determined by a detent spring (40).

8. Panic lock according to one of claims 5 to 7, **characterised in that** the coupling arm (29) has a projection (30) engaging between the U limbs (31) of the guide block (32).

## Revendications

1. Serrure anti-panique comportant un boîtier (1), une partie de pignon (12) extérieure pouvant être actionnée par une manette extérieure, une partie de pignon (9) intérieure coaxiale par rapport à la première, qui agit sur un loquet et peut être actionnée par une manette manuelle intérieure, ainsi qu'un levier d'accouplement (28), qui peut être basculé entre une position couplant les deux parties de pignon (9, 12) entre elles et une position libérant les deux parties de pignon (9,12), le levier d'accouplement (28) étant guidé avec un bras de commande (26) sur une plaque de verrou (13) réglable au moyen d'une clé ou d'une serrure à pompe, **caractérisée en ce que** le levier d'accouplement (28) est monté de façon pivotante sur un palier (27) solidaire du boîtier et présente comme levier à deux bras un bras d'accouplement (29) et le levier de commande (26), **en ce que** sur la plaque de verrou (13) est monté un curseur d'arrêt (22) coulissant de façon sensiblement perpendiculaire au sens de déplacement de la plaque de verrou (13), qui présente un ergot de commutation (41) dépassant de la plaque de verrou (13), lequel est disposé dans la plage de déplacement de la clé ou de la serrure à pompe lorsque la plaque, de verrou (13) est fermée et **en ce que** le curseur d'arrêt (22) porte un tenon (24) sur lequel est guidée une came de commande (25) du bras de commande (26).

2. Serrure anti-panique selon la revendication 1, **caractérisée en ce que** les positions d'arrêt du curseur d'arrêt (22) sont déterminées par un ressort d'arrêt (23).

3. Serrure anti-panique selon la revendication 1 ou 2, **caractérisée en ce que** la plaque de verrou (13) peut être reculée dans la position fermée au moyen d'un levier anti-panique (20) pouvant être actionné par la partie de pignon (9) intérieure.

4. Serrure anti-panique selon l'une quelconque des revendications 1 à 3, **caractérisée en ce que** le bras d'accouplement (29) du levier d'accouplement (28) agit sur un coulisseau (32) guidé entre les deux parties de pignon (9, 12), qui peut être déplacé dans le sens radial entre une position couplant les deux parties de pignon (9, 12) et une position libérant ces deux parties (9, 12).

5. Serrure anti-panique selon la revendication 4, **caractérisée en ce que** le coulisseau (32) présente un profil en forme de U en section et est guidé dans le sens radial avec le côté extérieur de sa barrette en U (33) sur le côté intérieur de l'une des parties de pignon (9, 12) et s'engage avec ses branches en U (31) dans un évidement (35) sensiblement en forme de H sur le côté intérieur de l'autre partie de pignon (9, 12).

6. Serrure anti-panique selon la revendication 5, **caractérisée en ce que** la largeur d'une branche en H (36) du coulisseau (32) et l'espace entre les branches en H (36, 37) correspondent sensiblement à la largeur d'une branche en U (31), **en ce que** la largeur de l'autre branche en H (37) correspond sensiblement à la distance entre les branches en U (31) du coulisseau (32) et **en ce que** la largeur de la barrette en H (38) correspond à la longueur du coulisseau (32).

7. Serrure anti-panique selon l'une quelconque des revendications 4 à 6, **caractérisée en ce que** les positions du coulisseau (32) sont définies par un ressort d'arrêt (40).

8. Serrure anti-panique selon l'une quelconque des revendications 5 à 7, **caractérisée en ce que** le bras d'accouplement (29) présente une partie saillante (30) s'engageant entre les branches en U (31) du coulisseau (32).
